# EUROPÄISCHE PATENTSCHRIFT

(11) **EP 3 405 609 B1**
(45) Veröffentlichungstag und Bekanntmachung des Hinweises auf die Patenterteilung: **05.02.2020**
(21) Anmeldenummer: 16788647.2
(22) Anmeldetag: 17.10.2016
(51) Int. Cl.: D06F 39/02, D06F 35/00

(54) **WÄSCHEPFLEGEGERÄT MIT EINEM SUBSTANZBEHÄLTER**
LAUNDRY CARE DEVICE WITH A SUBSTANCE CONTAINER
APPAREIL D'ENTRETIEN DU LINGE POURVU D'UN RÉCIPIENT DE SUBSTANCE

(30) Priorität: 19.01.2016 DE 102016200602
(43) Veröffentlichungstag der Anmeldung: 28.11.2018
(73) Patentinhaber: BSH Hausgeräte GmbH, 81739 München (DE)
(72) Erfinder: BISCHOF, Andreas, 10407 Berlin (DE); HANAU, Andreas, 12359 Berlin (DE)
(86) Internationale Anmeldenummer: PCT/EP2016/074860
(87) Internationale Veröffentlichungsnummer: WO 2017/125171

(56) Entgegenhaltungen:
- DE-A1-102011 083 572
- GB-A- 2 437 079
- US-A- 4 350 575
- US-A1- 2002 166 177
- US-A1- 2006 288 743

## Beschreibung

Die vorliegende Erfindung betrifft ein Wäschepflegegerät mit einem Substanzbehälter.

In herkömmlichen Wäschepflegegeräten wird zum Behandeln bestimmter Verschmutzungen der zu pflegenden Wäsche chemisch aktive Bleichmittel, insbesondere chemische Bleiche zugegeben. Dazu wird beispielsweise durch den Nutzer des Wäschepflegegeräts bleichhaltige Wäschepflegesubstanz, insbesondere Bleiche-haltiges Pulvervollwaschmittel, manuell in eine Einspülschale des Wäschepflegegeräts gegeben.

In der DE 10 2011 083 572 A1 ist ein wasserführendes Haushaltsgerät mit einem Behälter zur Aufnahme von zu reinigenden Gegenständen offenbart, wobei der Behälter eine innere Oberfläche umfasst, welche eine katalytisch wirksame Substanz enthält.

In der DE 10 2013 205 302 A1 ist ein wasserführendes Haushaltsgerät offenbart, welches in einer Oberfläche mindestens eine katalytisch wirksame Substanz enthält.

Es ist die der Erfindung zugrundeliegende Aufgabe, ein Wäschepflegegerät anzugeben, welches eine automatische Zugabe von chemischer Bleiche ermöglicht.

Diese Aufgabe wird durch Gegenstände mit den Merkmalen nach dem unabhängigen Anspruch gelöst. Vorteilhafte Ausführungsformen der Erfindung sind Gegenstand der Zeichnungen, der Beschreibung und der abhängigen Ansprüche.

Gemäß einem Aspekt der Erfindung wird die Aufgabe durch ein Wäschepflegegerät mit einem Laugenbehälter zur Aufnahme von Waschflüssigkeit, einer in dem Laugenbehälter angeordneten Waschtrommel zur Aufnahme von Wäsche, und einem Substanzbehälter zur Aufnahme eines Polyoxometallat-Katalysators, gelöst, wobei der Substanzbehälter mit einer Zuführleitung zum Zuführen von Waschflüssigkeit in den Substanzbehälter fluidtechnisch verbunden ist, wobei der Substanzbehälter mit einer Abführleitung zum Abführen von Waschflüssigkeit an den Laugenbehälter fluidtechnisch verbunden ist, wobei der Polyoxometallat-Katalysator ausgebildet ist, durch chemische Reaktion mit der Waschflüssigkeit Wasserstoffperoxid zu erzeugen, um Wasserstoffperoxid-haltige Waschflüssigkeit zu erhalten, und wobei die Abführleitung ein Ventil aufweist, welches ausgebildet ist, in einer ersten Position den Laugenbehälter von dem Substanzbehälter fluidtechnisch zu trennen, und in einer zweiten Position den Substanzbehälter mit dem Laugenbehälter fluidtechnisch zu verbinden, um die Wasserstoffperoxid-haltige Waschflüssigkeit dem Laugenbehälter zuzuführen und ein Bleichen der Wäsche in der Waschtrommel zu ermöglichen.

Dadurch wird der technische Vorteil erreicht, dass durch die Verwendung des Polyoxometallat-Katalysators Wasserstoffperoxid-haltige Waschflüssigkeit in dem Substanzbehälter erzeugt werden kann, welche durch das Ventil gesteuert dem Laugenbehälter zugeführt werden kann. Dadurch kann eine wirksame Dosierung der Bleichwirkung der Wäsche durch die Wasserstoffperoxid-haltige Waschflüssigkeit sichergestellt werden.

In herkömmlichen Wäschepflegegeräten werden chemische Bleichmittel, wie z.B. Chlorbleiche, oftmals manuell von dem Nutzer des Wäschepflegegeräts in die Einspülschale gegeben, um eine Bleichwirkung der Wäsche während eines Wäschepflegevorgangs zu erzielen. Hierdurch kann es bei einer unsachgemäßen Zugabe von chemischen Bleichmitteln in die Einspülschale durch den Nutzer unter Umständen zum Entstehen von unangenehmen und potentiell gesundheitsschädlichen Gerüchen kommen.

Der erfindungsgemäße Polyoxometallat-Katalysator, welcher in dem Substanzbehälter aufgenommen ist, katalysiert die chemische Reaktion zur Bildung von Wasserstoffperoxid.

Hierbei oxidiert der Polyoxometallat-Katalysator molekularen Sauerstoff zu Hyperoxidanionen. Die entstehenden Hyperoxidanionen können mit Wasser zu Wasserstoffperoxid chemisch reagieren. Das entstehende Wasserstoffperoxid kann als Bleichmittel zum Bleichen von Wäschestücken eingesetzt werden. Polyoxometallat-Katalysatoren sind anorganische Metall-Sauerstoff-Cluster, welche im Allgemeinen polyatomische Anionen umfassen, die insbesondere aus Übergangsmetall-Oxyanionen, insbesondere Wolframat, Molybdat, Vanadat, Niobat und/oder Tantalat, aufgebaut und über Sauerstoffatome verbrückt sind. Insbesondere kann ein Wolframat-umfassender Polyoxometallat-Katalysator das [SiV₃W₉O₄₀]⁷⁻ Anion umfassen oder Titan-modifiziert sein.

Das Polyoxometallat wirkt als Katalysator, und wird somit im Rahmen des Katalyse-zyklus nicht verbraucht, so dass eine konstante Erzeugung von Wasserstoffperoxid ermöglicht wird. Somit steht die wirksame Bleichwirkung des Wäschepflegegeräts konstant zur Verfügung. Somit muss der Nutzer des Wäschepflegegeräts keine Bleichmittel nachkaufen, bzw. es kann auf das manuelle Nachfüllen von Bleichmittel in die Einspülschale durch den Nutzer verzichtet werden. Zudem entstehen bei der Verwendung des Polyoxometallat-Katalysators keine für die Umwelt schädlichen Abfallprodukte, bzw. keine unangenehmen Gerüche, wie sie z.B. bei der Verwendung von Chlorbleiche auftreten. Zudem kann die konstante Verfügbarkeit von Wasserstoffperoxid-haltiger Waschflüssigkeit genutzt werden, um das Wäschepflegegerät frei von Mikroorganismen und Biofilm zu halten.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist die Zuführleitung und die Abführleitung jeweils mit dem Laugenbehälter fluidtechnisch verbunden, und ist die Zuführleitung mit einer Pumpe verbunden, welche ausgebildet ist, Waschflüssigkeit durch die Zuführleitung aus dem Laugenbehälter abzupumpen, und die abgepumpte Waschflüssigkeit durch den Substanzbehälter und durch die Abführleitung erneut dem Laugenbehälter zuzuführen.

Dadurch wird der technische Vorteil erreicht, dass durch das jeweilige fluidtechnische Verbinden der Zuführleitung und der Abführleitung mit dem Laugenbehälter ein wirksames Umpumpsystem erhalten wird, in welchem der Substanzbehälter mit dem Polyoxometallat-Katalysator angeordnet ist. Somit kann durch das Aktivieren der Pumpe Waschflüssigkeit aus dem Laugenbehälter abgepumpt werden, die abgepumpte Waschflüssigkeit in dem Substanzbehälter mit Wasserstoffperoxid versetzt werden, und die Wasserstoffperoxid-haltige Waschflüssigkeit anschließend erneut dem Laugenbehälter zugeführt werden, um ein wirksames Bleichen der Wäsche zu ermöglichen.

In einer weiteren vorteilhaften Ausführungsform des Wäschepflegegeräts ist der Laugenbehälter mit einer Ablaufleitung des Wäschepflegegeräts fluidtechnisch verbunden, um Waschflüssigkeit aus dem Wäschepflegegerät abzuleiten, wobei die Zuführleitung mit der Ablaufleitung fluidtechnisch verbunden ist, wobei der Substanzbehälter als ein Waschflüssigkeitsspeicher zur Aufnahme von Waschflüssigkeit ausgebildet ist, wobei die Abführleitung mit dem Laugenbehälter fluidtechnisch verbunden ist, wobei die Abführleitung mit einer Flüssigkeitspumpe verbunden ist, welche ausgebildet ist, Waschflüssigkeit aus dem Substanzbehälter durch die Abführleitung in den Laugenbehälter zu pumpen.

Dadurch wird der technische Vorteil erreicht, dass durch die Ablaufleitung aus dem Laugenbehälter ablaufende Waschflüssigkeit durch die Zuführleitung in den Waschflüssigkeitsspeicher geleitet und dort, z.B. für einen weiteren Waschgang, gespeichert werden kann. Da der Waschflüssigkeitsspeicher ebenfalls als ein Substanzbehälter zur Aufnahme des Polyoxometallat-Katalysators ausgebildet ist, wird die zugeführte Waschflüssigkeit im Substanzbehälter mit Wasserstoffperoxid versetzt, und kann als Wasserstoffperoxid-haltige Waschlauge in dem Substanzbehälter, bzw. Waschflüssigkeitsspeicher, gespeichert werden. Wenn ein Bleichen der Wäsche gewünscht ist, kann die Wasserstoffperoxid-haltige Waschlauge aus dem Waschflüssigkeitsspeicher durch die Abführleitung dem Laugenbehälter zugeführt werden.

In einer weiteren vorteilhaften Ausführungsform des Wäschepflegegeräts weist die Ablaufleitung einen Ablaufbehälter zur Aufnahme von durch die Ablaufleitung geleiteter Waschflüssigkeit auf, wobei die Zuführleitung mit dem Ablaufbehälter der Ablaufleitung fluidtechnisch verbunden ist, um Waschflüssigkeit aus dem Ablaufbehälter durch die Zuführleitung dem Substanzbehälter zuzuführen.

Dadurch wird der technische Vorteil erreicht, dass durch den Ablaufbehälter ein Zwischenspeicher zur Aufnahme von durch die Ablaufleitung abgeleiteter Waschflüssigkeit realisiert wird. Somit kann Waschflüssigkeit aus dem Ablaufbehälter durch die Zuführleitung wirksam dem Substanzbehälter zugeführt werden.

In einer weiteren vorteilhaften Ausführungsform des Wäschepflegegeräts ist die Zuführleitung mit einer Wasserzufuhr des Wäschepflegegeräts fluidtechnisch verbunden, um Wasser von der Wasserzufuhr durch die Zuführleitung dem Substanzbehälter zuzuführen.

Dadurch wird der technische Vorteil erreicht, dass durch die direkte fluidtechnische Verbindung zwischen dem Substanzbehälter und der Wasserzufuhr des Wäschepflegegeräts Wasser aus der Wasserzufuhr dem Substanzbehälter direkt zugeführt werden kann. Somit kann durch den Polyoxometallat-Katalysator Wasserstoffperoxid-haltige Waschflüssigkeit, insbesondere Wasserstoffperoxid-haltiges Wasser, erhalten werden. Insbesondere kann durch den direkten Anschluss des Substanzbehälters an die Wasserzufuhr vermieden werden, dass in die Einspülschale eingefüllte Wäschepflegesubstanz, wie z.B. Waschmittel, in den Substanzbehälter gelangt, wodurch eine Beschädigung, bzw. Deaktivierung der Wäschepflegesubstanz durch das erzeugte Wasserstoffperoxid vermieden werden kann.

Gemäß der Erfindung weist das Wäschepflegegerät eine Einspülschale zum Bereitstellen von Waschflüssigkeit auf, wobei die Einspülschale durch eine Schalenleitung mit dem Laugenbehälter fluidtechnisch verbunden ist, um Waschflüssigkeit aus der Einspülschale durch die Schalenleitung in den Laugenbehälter zu befördern.

Dadurch wird der technische Vorteil erreicht, dass durch das Einfüllen von Wäschepflegesubstanz in die Einspülschale eine wirksame Menge von Waschflüssigkeit, insbesondere Waschlauge, bereitgestellt werden kann, welche durch die Schalenleitung dem Laugenbehälter zugeführt werden kann. Gemäß der Erfindung ist die Schalenleitung nicht fluidtechnisch mit der Zuführleitung oder Abführleitung verbunden, so dass das Zuführen von Waschflüssigkeit aus der Einspülschale und das Zuführen von Wasserstoffperoxid-haltiger Waschflüssigkeit aus dem Substanzbehälter in den Laugenbehälter auf unterschiedlichen Flüssigkeitswegen ermöglicht wird.

In einer weiteren vorteilhaften Ausführungsform des Wäschepflegegeräts ist der Polyoxometallat-Katalysator als Polyoxometallat-beschichtetes Granulat in dem Substanzbehälter aufgenommen.

Dadurch wird der technische Vorteil erreicht, dass durch das Einbringen von Polyoxometallat-beschichtetem Granulat in den Substanzbehälter der Polyoxometallat-Katalysator besonders wirksam mit der Waschflüssigkeit chemisch reagieren kann, um Wasserstoffperoxid zu erzeugen. Hierbei weist Polyoxometallat-beschichtetes Granulat eine besonders große Oberfläche auf, welche für die chemische Reaktion mit der Waschflüssigkeit zur Verfügung steht, wodurch die Wirksamkeit der katalytischen Reaktion verbessert werden kann.

In einer weiteren vorteilhaften Ausführungsform des Wäschepflegegeräts ist der Polyoxometallat-Katalysator mit einer Behälterwand des Substanzbehälters stoffschlüssig verbunden, wobei die Behälterwand insbesondere mit dem Polyoxometallat-Katalysator beschichtet ist.

Dadurch wird der technische Vorteil erreicht, dass durch die stoffschlüssige Verbindung zwischen Polyoxometallat-Katalysator und Behälterwand des Substanzbehälters eine besonders wirksame Fixierung des Polyoxometallat-Katalysators an der Behälterwand erreicht werden kann. Insbesondere kann die Behälterwand mit dem Polyoxometallat-Katalysator beschichtet werden, um eine reaktionsaktive Oberfläche an der Behälterwand zu erhalten.

In einer weiteren vorteilhaften Ausführungsform des Wäschepflegegeräts weist die Zuführleitung ein weiteres Ventil auf, welches ausgebildet ist, in einer ersten Position die Zuführleitung von dem Substanzbehälter fluidtechnisch zu trennen, und in einer zweiten Position die Zuführleitung mit dem Substanzbehälter fluidtechnisch zu verbinden, um das Zuführen von Waschflüssigkeit in den Substanzbehälter zu ermöglichen.

Dadurch wird der technische Vorteil erreicht, dass durch das weitere Ventil, welches in der Zuführleitung angeordnet ist, wirksam gesteuert werden kann, ob Waschflüssigkeit dem Substanzbehälter zugeführt werden soll, oder nicht. Dadurch kann das Erzeugen von Wasserstoffperoxid durch den Polyoxometallat-Katalysator reguliert werden.

In einer weiteren vorteilhaften Ausführungsform des Wäschepflegegeräts umfasst das Wäschepflegegerät eine Auswahleinrichtung zur Auswahl einer Vielzahl von Wäschepflegeprogrammen, wobei das Wäschepflegegerät eine Steuerung umfasst, und wobei die Steuerung ausgebildet ist, das Ventil oder das weitere Ventil in Abhängigkeit des ausgewählten Wäschepflegeprogramms zu steuern.

Dadurch wird der technische Vorteil erreicht, dass durch das Steuern des Ventils, bzw. des weiteren Ventils in Abhängigkeit des ausgewählten Wäschepflegeprogramms die Zufuhr von Wasserstoffperoxid-haltiger Waschflüssigkeit in den Laugenbehälter wirksam reguliert werden kann. Somit kann die Bleichwirkung in Abhängigkeit des ausgewählten Wäschepflegeprogramms an den Verschmutzungsgrad der Wäsche, an die Menge der Wäsche und/oder an den Wäschetyp angepasst werden.

In einer weiteren vorteilhaften Ausführungsform des Wäschepflegegeräts ist der Laugenbehälter mit einer Ablaufleitung des Wäschepflegegeräts fluidtechnisch verbunden, wobei die Ablaufleitung mit einer Laugenpumpe verbunden ist, wobei die Laugenpumpe ausgebildet ist, Waschflüssigkeit durch die Ablaufleitung aus dem Wäschepflegegerät abzupumpen.

Dadurch wird der technische Vorteil erreicht, dass die Laugenpumpe ein wirksames Abpumpen der Waschflüssigkeit aus dem Laugenbehälter durch die Ablaufleitung und aus dem Wäschepflegegerät ermöglicht.

In einer weiteren vorteilhaften Ausführungsform des Wäschepflegegeräts ist in dem Substanzbehälter ein Umwälzelement angeordnet, wobei das Umwälzelement ausgebildet ist, Waschflüssigkeit in dem Substanzbehälter umzuwälzen.

Dadurch wird der technische Vorteil erreicht, dass durch das Umwälzelement, welches ein Bauteil umfasst, um Waschflüssigkeit in dem Substanzbehälter in Bewegung zu versetzen, ein wirksames Umwälzen, bzw. Umrühren der Waschflüssigkeit in dem Substanzbehälter ermöglicht wird, wodurch eine konstant ablaufende chemische Reaktion des Polyoxometallat-Katalysators mit der Waschflüssigkeit ermöglicht wird.

In einer weiteren vorteilhaften Ausführungsform des Wäschepflegegeräts ist in dem Substanzbehälter ein Lufteinleitungselement angeordnet, wobei das Lufteinleitungselement ausgebildet ist, Luft in die Waschflüssigkeit in dem Substanzbehälter einzuleiten.

Dadurch wird der technische Vorteil erreicht, dass durch das Lufteinleitungselement, welches ein Bauteil umfasst, um Luft in die Waschflüssigkeit in dem Substanzbehälter einzuleiten, eine ausreichende Menge an Sauerstoff in dem Substanzbehälter zur Verfügung gestellt wird, damit das Erzeugen von Wasserstoffperoxid durch den Polyoxometallat-Katalysator wirksam durchgeführt werden kann.

In einer weiteren vorteilhaften Ausführungsform des Wäschepflegegeräts umfasst der Polyoxometallat-Katalysator ein Wolframat, wobei das Wolframat insbesondere Vanadium enthält.

Dadurch wird der technische Vorteil erreicht, dass durch ein Wolframat, insbesondere durch ein Vanadium-enthaltendes Wolframat, ein besonders wirksamer Polyoxometallat-Katalysator erhalten werden kann.

In einer weiteren vorteilhaften Ausführungsform des Wäschepflegegeräts umfasst das Wolframat das [SiV₃W₉O₄₀]⁷⁻ Anion und/oder ist Titan-modifiziert.

Dadurch wird der technische Vorteil erreicht, dass ein [SiV₃W₉O₄₀]⁷⁻ Anion und/oder ein Titan-modifiziertes Wolframat, besonders wirksame Polyoxometallat-Katalysatoren realisieren.

Weitere Ausführungsbeispiele werden Bezug nehmend auf die beiliegenden Zeichnungen erläutert. Es zeigen:
- Fig. 1: eine schematische Ansicht eines Wäschepflegegeräts;
- Fig. 2: eine schematische Ansicht eines in einem Umpumpsystem eines Wäschepflegegeräts angeordneten Substanzbehälters;
- Fig. 3: eine schematische Ansicht eines mit einer Wasserzufuhr fluidtechnisch verbundenen Substanzbehälters; und
- Fig. 4: eine schematische Ansicht eines mit einer Ablaufleitung eines Laugenbehälters fluidtechnisch verbundenen Substanzbehälters.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101 in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine schematische Ansicht eines in einem Umpumpsystem eines Wäschepflegegeräts angeordneten Substanzbehälters. Das Wäschepflegegerät 100 umfasst einen Laugenbehälter 105 zur Aufnahme von Waschflüssigkeit und eine in dem Laugenbehälter 105 angeordnete Waschtrommel 107 zur Aufnahme von Wäsche. Das Wäschepflegegerät 100 umfasst eine Einspülschale 101, welche mit einer Wasserzufuhr 109 des Wäschepflegegeräts 100 fluidtechnisch verbunden ist, um Frischwasser aus der Wasserzufuhr 109 der Einspülschale 101 zuzuführen. Die durch das Mischen von in der Einspülschale 101 befindlicher Wäschepflegesubstanz mit Wasser entstehende Waschflüssigkeit wird aus der Einspülschale 101 durch eine mit dem Laugenbehälter 105 fluidtechnisch verbundene Schalenleitung 111 dem Laugenbehälter 105 zugeführt.

Der Laugenbehälter 105 ist ferner mit einer Ablaufleitung 113 des Wäschepflegegeräts 100 fluidtechnisch verbunden. Die Ablaufleitung 113 ist mit einer Laugenpumpe 115 verbunden, welche ausgebildet ist, Waschflüssigkeit durch die Ablaufleitung 113 aus dem Wäschepflegegerät 100 abzupumpen.

Das Wäschepflegegerät 100 weist ferner einen Substanzbehälter 117 auf, welcher mit einer Zuführleitung 119 zum Zuführen von Waschflüssigkeit in den Substanzbehälter 117 fluidtechnisch verbunden ist, wobei die Zuführleitung 119 ebenfalls mit dem Laugenbehälter 105 fluidtechnisch verbunden ist. Der Substanzbehälter 117 ist ferner mit dem Laugenbehälter 105 durch eine Abführleitung 121 zum Abführen von Waschflüssigkeit aus dem Substanzbehälter 117 fluidtechnisch verbunden.

Die Abführleitung 121 weist ein Ventil 123 auf, welches ausgebildet ist, in einer ersten Position den Laugenbehälter 105 von dem Substanzbehälter 117 fluidtechnisch zu trennen, und in einer zweiten Position den Substanzbehälter 117 mit dem Laugenbehälter 105 fluidtechnisch zu verbinden. Somit kann durch die Position des Ventils 123 gesteuert werden, ob Waschflüssigkeit aus dem Substanzbehälter 117 dem Laugenbehälter 105 zugeführt wird, oder nicht.

Der Substanzbehälter 117 ist Bestandteil eines Umpumpsystems 125 des Wäschepflegegeräts 100, wobei das Umpumpsystem 125 eine Pumpe 127 aufweist. Die Pumpe 127 ist ausgebildet, Waschflüssigkeit aus dem Laugenbehälter 105 durch die Zuführleitung 119 abzupumpen und die abgepumpte Waschflüssigkeit durch den Substanzbehälter 117 und durch die Abführleitung 121 dem Laugenbehälter 105 erneut zuzuführen.

In dem Substanzbehälter 117 ist ein Polyoxometallat-Katalysator 129 aufgenommen, welcher insbesondere ein Polyoxometallat-beschichtetes Granulat umfasst, oder insbesondere mit einer Behälterwand 131 des Substanzbehälters 117 stoffschlüssig verbunden ist.

Der Polyoxometallat-Katalysator 129 ist ein Oxidationskatalysator, welcher molekularen Sauerstoff zu Hyperoxidanionen oxidiert. Die entstehenden Hyperoxidanionen können mit Wasser zu Wasserstoffperoxid chemisch reagieren. Das dabei entstehende Wasserstoffperoxid ist ein Oxidationsmittel, welches als Bleichmittel zum Bleichen von Wäsche eingesetzt werden kann. Polyoxometallat-Katalysatoren sind anorganische Metall-Sauerstoff-Cluster, welche im Allgemeinen polyatomische Anionen umfassen, die insbesondere aus Übergangsmetall-Oxyanionen, insbesondere Wolframat, Molybdat, Vanadat, Niobat und/oder Tantalat, aufgebaut und über Sauerstoffatome verbrückt sind. Insbesondere kann ein Wolframat-umfassender Polyoxometallat-Katalysator 129 das [SiV₃W₉O₄₀]⁷⁻ Anion umfassen oder Titan-modifiziert sein.

Wenn Waschflüssigkeit durch die Zuführleitung 119 dem Substanzbehälter 117 zugeführt wird, dann reagiert der in dem Substanzbehälter 117 aufgenommene Polyoxometallat-Katalysator 129 mit dem Wasser der Waschflüssigkeit, wobei Wasserstoffperoxid entsteht und somit eine Wasserstoffperoxid-haltige Waschflüssigkeit erhalten wird. Die Wasserstoffperoxid-haltige Waschflüssigkeit kann aus dem Substanzbehälter 117 durch die Abführleitung 121 dem Laugenbehälter 105 zugeführt werden, um in der Waschtrommel 107 des Wäschepflegegeräts 100 aufgenommene Wäsche zu bleichen.

Hierbei kann die Zufuhr von Wasserstoffperoxid-haltiger Waschflüssigkeit in den Laugenbehälter 105 durch das Ventil 123 gesteuert werden. Soll keine Wasserstoffperoxid-haltige Waschflüssigkeit dem Laugenbehälter 105 zugeführt werden, befindet sich das Ventil 123 in einer ersten Position und der Laugenbehälter 105 wird von dem Substanzbehälter 117 fluidtechnisch getrennt. Wenn das Ventil 123 in eine zweite Position überführt wird, wird der Substanzbehälter 117 mit dem Laugenbehälter 105 fluidtechnisch verbunden und Wasserstoffperoxid-haltige Waschflüssigkeit kann aus dem Substanzbehälter 117 dem Laugenbehälter 105 zugeführt werden und ermöglicht dadurch ein wirksames Bleichen der Wäsche in der Waschtrommel 107.

Somit kann durch das Ventil 123 die Zufuhr von Wasserstoffperoxid-haltiger Waschflüssigkeit und damit das Ausmaß des Bleichens der Wäsche reguliert werden.

Fig. 3 zeigt eine schematische Ansicht eines mit einer Wasserzufuhr fluidtechnisch verbundenen Substanzbehälters. In dem Laugenbehälter 105 des Wäschepflegegeräts 100 ist eine Waschtrommel 107 zur Aufnahme von Wäsche angeordnet. Das Wäschepflegegerät 100 umfasst eine Einspülschale 101, wobei Wasser aus einer Wasserzufuhr 109 der Einspülschale 101 zugeführt wird und die durch die Einspülschale 101 bereitgestellte Waschflüssigkeit durch eine Schalenleitung 111 dem Laugenbehälter 105 zugeführt wird. Das Wäschepflegegerät 100 weist ferner eine Ablaufleitung 113 auf, welche mit einer Laugenpumpe 115 verbunden ist, wobei die Laugenpumpe 115 ausgebildet ist, Waschflüssigkeit durch die Ablaufleitung 113 aus dem Wäschepflegegerät 100 abzupumpen.

Das Wäschepflegegerät 100 weist ferner einen Substanzbehälter 117 auf, welcher mit einer Zuführleitung 119 zum Zuführen von Waschflüssigkeit in den Substanzbehälter 117 fluidtechnisch verbunden ist. Die Zuführleitung 119 ist mit der Wasserzufuhr 109 des Wäschepflegegeräts 100 verbunden, um Wasser, insbesondere Frischwasser aus der Wasserzufuhr 109, durch die Zuführleitung 119 dem Substanzbehälter 117 zuzuführen.

Die Zuführleitung 119 kann ein weiteres Ventil 133 aufweisen, welches ausgebildet ist, die Zufuhr von Wasser zu dem Substanzbehälter 117 zu steuern.

Der Substanzbehälter 117 ist ferner mit dem Laugenbehälter 105 durch eine Abführleitung 121 zum Abführen von Waschflüssigkeit aus dem Substanzbehälter 117 fluidtechnisch verbunden. Die Abführleitung 121 weist ein Ventil 123 auf, welches ausgebildet ist, in einer ersten Position den Laugenbehälter 105 von dem Substanzbehälter 117 fluidtechnisch zu trennen, und in einer zweiten Position den Substanzbehälter 117 mit dem Laugenbehälter 105 fluidtechnisch zu verbinden. Somit kann durch die Position des Ventils 123 gesteuert werden, ob Waschflüssigkeit aus dem Substanzbehälter 117 dem Laugenbehälter 105 zugeführt wird, oder nicht.

In dem Substanzbehälter 117 ist ein Polyoxometallat-Katalysator 129 aufgenommen, wie gemäß der Fig. 2 beschrieben ist. Durch chemische Reaktion mit Wasser entsteht bei Kontakt des Polyoxometallat-Katalysators 129 mit der Waschflüssigkeit Wasserstoffperoxid, wodurch eine Wasserstoffperoxid-haltige Waschflüssigkeit erhalten wird. Durch das Ventil 123 kann die Zufuhr von Wasserstoffperoxid-haltiger Waschflüssigkeit in den Laugenbehälter 105 gesteuert werden. Soll keine Wasserstoffperoxid-haltige Waschflüssigkeit dem Laugenbehälter 105 zugeführt werden, befindet sich das Ventil 123 in einer ersten Position und der Laugenbehälter 105 wird von dem Substanzbehälter 117 fluidtechnisch getrennt. Wenn das Ventil 123 in eine zweite Position überführt wird, wird der Substanzbehälter 117 mit dem Laugenbehälter 105 fluidtechnisch verbunden und die Wasserstoffperoxid-haltige Waschflüssigkeit kann dem Laugenbehälter 105 zugeführt werden und ermöglicht dadurch ein wirksames Bleichen der Wäsche in der Waschtrommel 107.

Fig. 4 zeigt eine schematische Ansicht eines mit einer Ablaufleitung eines Laugenbehälters fluidtechnisch verbundenen Substanzbehälters. In dem Laugenbehälter 105 des Wäschepflegegeräts 100 ist eine Waschtrommel 107 zur Aufnahme von Wäsche angeordnet. Das Wäschepflegegerät 100 umfasst eine Einspülschale 101, wobei Wasser aus einer Wasserzufuhr 109 der Einspülschale 101 zugeführt und die entstehende Waschflüssigkeit durch eine Schalenleitung 111 dem Laugenbehälter 105 zugeführt wird. Das Wäschepflegegerät 100 weist ferner eine Ablaufleitung 113 auf, welche mit einer Laugenpumpe 115 verbunden ist, wobei die Laugenpumpe 115 ausgebildet ist, Waschflüssigkeit durch die Ablaufleitung 113 aus dem Wäschepflegegerät 100 abzupumpen.

Das Wäschepflegegerät 100 weist ferner einen Substanzbehälter 117 auf, welcher mit einer Zuführleitung 119 zum Zuführen von Waschflüssigkeit in den Substanzbehälter 117 fluidtechnisch verbunden ist. Die Zuführleitung 119 ist mit der Ablaufleitung 113, insbesondere mit einem Ablaufbehälter 135 der Ablaufleitung 113 fluidtechnisch verbunden. Dadurch kann Waschflüssigkeit aus der Ablaufleitung 113, bzw. dem Ablaufbehälter 135 durch die Zuführleitung 119 dem Substanzbehälter 117 zugeführt werden. Der Substanzbehälter 117 ist insbesondere als Waschflüssigkeitsspeicher zur Aufnahme von Waschflüssigkeit ausgebildet. Der Substanzbehälter 117 ist ferner mit dem Laugenbehälter 105 durch eine Abführleitung 121 fluidtechnisch verbunden. Durch eine Flüssigkeitspumpe 137 kann Waschflüssigkeit aus dem Substanzbehälter 117 durch die Abführleitung 121 in den Laugenbehälter 105 gepumpt werden.

Die Abführleitung 121 weist ein Ventil 123 auf, welches ausgebildet ist, in einer ersten Position den Laugenbehälter 105 von dem Substanzbehälter 117 fluidtechnisch zu trennen, und in einer zweiten Position den Substanzbehälter 117 mit dem Laugenbehälter 105 fluidtechnisch zu verbinden. Somit kann durch die Position des Ventils 123 gesteuert werden, ob Waschflüssigkeit aus dem Substanzbehälter 117 dem Laugenbehälter 105 zugeführt wird, oder nicht.

In dem Substanzbehälter 117 ist ein Polyoxometallat-Katalysator 129 aufgenommen, wie gemäß der Fig. 2 und Fig. 3 beschrieben ist. Durch chemische Reaktion mit Wasser entsteht bei Kontakt des Polyoxometallat-Katalysators 129 mit der Waschflüssigkeit Wasserstoffperoxid, wodurch eine Wasserstoffperoxid-haltige Waschflüssigkeit erhalten wird. Durch das Ventil 123 kann die Zufuhr von Wasserstoffperoxid-haltiger Waschflüssigkeit in den Laugenbehälter 105 gesteuert werden. Soll keine Wasserstoffperoxid-haltige Waschflüssigkeit dem Laugenbehälter 105 zugeführt werden, befindet sich das Ventil 123 in einer ersten Position und der Laugenbehälter 105 wird von dem Substanzbehälter 117 fluidtechnisch getrennt. Wenn das Ventil 123 in eine zweite Position überführt wird, wird der Substanzbehälter 117 mit dem Laugenbehälter 105 fluidtechnisch verbunden. Dadurch kann Wasserstoffperoxid-haltige Waschflüssigkeit aus dem Substanzbehälter 117 dem Laugenbehälter 105 zugeführt werden und ermöglicht dadurch ein wirksames Bleichen der Wäsche in der Waschtrommel 107.

Einer der Vorteile des Substanzbehälters 117 mit darin aufgenommenem Polyoxometallat-Katalysator 129 besteht darin, dass Wasserstoffperoxid-haltige Waschflüssigkeit, insbesondere Bleiche, ohne Zugabe von Zusatzstoffen, wie z.B. Waschmittel, im Wäschepflegegerät 100 erzeugt werden kann. Somit ist es möglich, dass das Wäschepflegegerät 100 eine automatisch gesteuerte Erzeugung und Zugabe von Bleiche durchführt. Somit wird sichergestellt, dass in Abhängigkeit einer bestimmten Wäschepflegesituation, z.B. in Abhängigkeit eines bestimmten Wäschepflegeprogramms, eine optimal dosierte Menge von Wasserstoffperoxid-haltiger Waschflüssigkeit, insbesondere Bleiche, verwendet werden kann. Dadurch kann ein wirksames Bleichen der Wäsche ermöglicht werden, ohne dass es zu einer Überdosierung von Wasserstoffperoxid-haltiger Waschflüssigkeit kommt.

Darüber hinaus verbraucht sich der Polyoxometallat-Katalysator 129 nicht, so dass der Nutzer des Wäschepflegegeräts 100 keine Bleichmittel nachkaufen muss, und somit eine wirksame Bleichwirkung des Wäschepflegegeräts 100 immer zur Verfügung steht. Zudem entstehen keine für die Umwelt schädlichen Abfallprodukte und der Nutzer nimmt keine unangenehmen oder potentiell gesundheitsschädliche Gerüche war, wie sie z.B. bei der Verwendung von Chlorbleiche auftreten. Die ständige Verfügbarkeit von Wasserstoffperoxid-haltiger Waschflüssigkeit, insbesondere Bleiche, kann ebenfalls genutzt werden, um das Wäschepflegegerät 100 permanent frei von Mikroorganismen oder Biofilm zu halten.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Laugenbehälter
- 107: Waschtrommel
- 109: Wasserzufuhr
- 111: Schalenleitung
- 113: Ablaufleitung
- 115: Laugenpumpe
- 117: Substanzbehälter
- 119: Zuführleitung
- 121: Abführleitung
- 123: Ventil
- 125: Umpumpsystem
- 127: Pumpe
- 129: Polyoxometallat-Katalysator
- 131: Behälterwand
- 133: Weiteres Ventil
- 135: Ablaufbehälter
- 137: Flüssigkeitspumpe

## Patentansprüche

1. Wäschepflegegerät (100) mit einem Laugenbehälter (105) zur Aufnahme von Waschflüssigkeit, einer in dem Laugenbehälter (105) angeordneten Waschtrommel (107) zur Aufnahme von Wäsche, und einem Substanzbehälter (117) zur Aufnahme eines Polyoxometallat-Katalysators (129), wobei der Substanzbehälter (117) mit einer Zuführleitung (119) zum Zuführen von Waschflüssigkeit in den Substanzbehälter (117) fluidtechnisch verbunden ist, wobei der Substanzbehälter (117) mit einer Abführleitung (121) zum Abführen von Waschflüssigkeit an den Laugenbehälter (105) fluidtechnisch verbunden ist, wobei das Wäschepflegegerät (100) eine Einspülschale (101) zum Bereitstellen von Waschflüssigkeit aufweist, wobei die Einspülschale (101) durch eine Schalenleitung (111) mit dem Laugenbehälter (105) fluidtechnisch verbunden ist, um Waschflüssigkeit aus der Einspülschale (101) durch die Schalenleitung (111) in den Laugenbehälter (105) zu befördern, **dadurch gekennzeichnet, dass** der Polyoxometallat-Katalysator (129) ausgebildet ist, durch chemische Reaktion mit der Waschflüssigkeit Wasserstoffperoxid zu erzeugen, um Wasserstoffperoxid-haltige Waschflüssigkeit zu erhalten, und dass
die Abführleitung (121) ein Ventil (123) aufweist, welches ausgebildet ist, in einer ersten Position den Laugenbehälter (105) von dem Substanzbehälter (117) fluidtechnisch zu trennen, und in einer zweiten Position den Substanzbehälter (117) mit dem Laugenbehälter (105) fluidtechnisch zu verbinden, um die Wasserstoffperoxid-haltige Waschflüssigkeit dem Laugenbehälter (105) zuzuführen und ein Bleichen der Wäsche in der Waschtrommel (107) zu ermöglichen,
wobei die Schalenleitung (111) nicht fluidtechnisch mit der Zuführleitung (119) oder Abführleitung (121) verbunden ist, sodass das Zuführen von Waschflüssigkeit aus der Einspülschale (101) und das Zuführen von Wasserstoffperoxid-haltiger Waschflüssigkeit aus dem Substanzbehälter (117) in den Laugenbehälter (105) auf unterschiedlichen Flüssigkeitswegen ermöglicht wird.

2. Wäschepflegegerät (100) nach Anspruch 1, **dadurch gekennzeichnet, dass** die Zuführleitung (119) und die Abführleitung (121) jeweils mit dem Laugenbehälter (105) fluidtechnisch verbunden ist, und dass die Zuführleitung (119) mit einer Pumpe (127) verbunden ist, welche ausgebildet ist, Waschflüssigkeit durch die Zuführleitung (119) aus dem Laugenbehälter (105) abzupumpen, und die abgepumpte Waschflüssigkeit durch den Substanzbehälter (117) und durch die Abführleitung (121) erneut dem Laugenbehälter (105) zuzuführen.

3. Wäschepflegegerät (100) nach Anspruch 1, **dadurch gekennzeichnet, dass** der Laugenbehälter (105) mit einer Ablaufleitung (113) des Wäschepflegegeräts (100) fluidtechnisch verbunden ist, um Waschflüssigkeit aus dem Wäschepflegegerät (100) abzuleiten, dass die Zuführleitung (119) mit der Ablaufleitung (113) fluidtechnisch verbunden ist, dass der Substanzbehälter (117) als ein Waschflüssigkeitsspeicher zur Aufnahme von Waschflüssigkeit ausgebildet ist, und dass die Abführleitung (121) mit dem Laugenbehälter (105) fluidtechnisch verbunden ist, wobei die Abführleitung (121) mit einer Flüssigkeitspumpe (137) verbunden ist, welche ausgebildet ist, Waschflüssigkeit aus dem Substanzbehälter (117) durch die Abführleitung (121) in den Laugenbehälter (105) zu pumpen.

4. Wäschepflegegerät (100) nach Anspruch 3, **dadurch gekennzeichnet, dass** die Ablaufleitung (113) einen Ablaufbehälter (135) zur Aufnahme von durch die Ablaufleitung (113) geleiteter Waschflüssigkeit aufweist, wobei die Zuführleitung (119) mit dem Ablaufbehälter (135) der Ablaufleitung (113) fluidtechnisch verbunden ist, um Waschflüssigkeit aus dem Ablaufbehälter (135) durch die Zuführleitung (119) dem Substanzbehälter (117) zuzuführen.

5. Wäschepflegegerät (100) nach Anspruch 1, **dadurch gekennzeichnet, dass** die Zuführleitung (119) mit einer Wasserzufuhr (109) des Wäschepflegegeräts (100) fluidtechnisch verbunden ist, um Wasser von der Wasserzufuhr (109) durch die Zuführleitung (119) dem Substanzbehälter (117) zuzuführen.

6. Wäschepflegegerät (100) nach einem der vorangehenden Ansprüche, **dadurch gekennzeichnet, dass** der Polyoxometallat-Katalysator (129) als Polyoxometallat-beschichtetes Granulat in dem Substanzbehälter (117) aufgenommen ist.

7. Wäschepflegegerät (100) nach einem der vorangehenden Ansprüche, **dadurch gekennzeichnet, dass** der Polyoxometallat-Katalysator (129) mit einer Behälterwand (131) des Substanzbehälters (117) stoffschlüssig verbunden ist, wobei die Behälterwand (131) insbesondere mit dem Polyoxometallat-Katalysator (129) beschichtet ist.

8. Wäschepflegegerät (100) nach einem der vorangehenden Ansprüche, **dadurch gekennzeichnet, dass** die Zuführleitung (119) ein weiteres Ventil (133) aufweist, welches ausgebildet ist, in einer ersten Position die Zuführleitung (119) von dem Substanzbehälter (117) fluidtechnisch zu trennen, und in einer zweiten Position die Zuführleitung (119) mit dem Substanzbehälter (117) fluidtechnisch zu verbinden, um das Zuführen von Waschflüssigkeit in den Substanzbehälter (117) zu ermöglichen.

9. Wäschepflegegerät (100) nach einem der vorangehenden Ansprüche, **dadurch gekennzeichnet, dass** das Wäschepflegegerät (100) eine Auswahleinrichtung zur Auswahl einer Vielzahl von Wäschepflegeprogrammen umfasst, und dass das Wäschepflegegerät (100) eine Steuerung umfasst, wobei die Steuerung ausgebildet ist, das Ventil (123) oder das weitere Ventil (133) in Abhängigkeit des ausgewählten Wäschepflegeprogramms zu steuern.

10. Wäschepflegegerät (100) nach einem der vorangehenden Ansprüche, **dadurch gekennzeichnet, dass** der Laugenbehälter (105) mit einer Ablaufleitung (113) des Wäschepflegegeräts (100) fluidtechnisch verbunden ist, wobei die Ablaufleitung (113) mit einer Laugenpumpe (115) verbunden ist, wobei die Laugenpumpe (115) ausgebildet ist, Waschflüssigkeit durch die Ablaufleitung (113) aus dem Wäschepflegegerät (100) abzupumpen.

11. Wäschepflegegerät (100) nach einem der vorangehenden Ansprüche, **dadurch gekennzeichnet, dass** in dem Substanzbehälter (117) ein Umwälzelement angeordnet ist, wobei das Umwälzelement ausgebildet ist, Waschflüssigkeit in dem Substanzbehälter (117) umzuwälzen.

12. Wäschepflegegerät (100) nach einem der vorangehenden Ansprüche, **dadurch gekennzeichnet, dass** in dem Substanzbehälter (117) ein Lufteinleitungselement angeordnet ist, wobei das Lufteinleitungselement ausgebildet ist, Luft in die Waschflüssigkeit in dem Substanzbehälter (117) einzuleiten.

13. Wäschepflegegerät (100) nach einem der vorangehenden Ansprüche, **dadurch gekennzeichnet, dass** der Polyoxometallat-Katalysator (129) ein Wolframat umfasst, wobei das Wolframat insbesondere Vanadium enthält.

14. Wäschepflegegerät (100) nach Anspruch 13, **dadurch gekennzeichnet, dass** das Wolframat das [SiV₃W₉O₄₀]⁷⁻ Anion umfasst oder Titan-modifiziert ist.

## Claims

1. Laundry care appliance (100) with an outer tub (105) for receiving washing liquid, a laundry drum (107) arranged in the outer tub (105) for receiving laundry, and a substance container (117) for receiving a polyoxometalate catalyst (129), wherein the substance container (117) is fluidically connected to a supply line (119) for supplying washing liquid into the substance container (117), wherein the substance container (117) is fluidically connected to a discharge line (121) for discharging washing liquid to the outer tub (105), wherein the laundry care appliance (100) has a dispenser tray (101) for providing washing liquid, wherein the dispenser tray (101) is fluidically connected to the outer tub (105) by a tray line (111), in order to convey washing liquid out of the dispenser tray (101), through the tray line (111) and into the outer tub (105), **characterised in that**
the polyoxometalate catalyst (129) is embodied to generate hydrogen peroxide by way of a chemical reaction with the washing liquid, in order to obtain washing liquid containing hydrogen peroxide, and that
the discharge line (121) has a valve (123), which is embodied to fluidically separate the outer tub (105) from the substance container (117) in a first position, and to fluidically connect the substance container (117) to the outer tub (105) in a second position, in order to supply the washing liquid containing hydrogen peroxide to the outer tub (105) and to enable a bleaching of the laundry in the laundry drum (107),
wherein the tray line (111) is not fluidically connected to the supply line (119) or discharge line (121), so that it is made possible to supply washing liquid from the dispenser tray (101) and to supply washing liquid containing hydrogen peroxide from the substance container (117) into the outer tub (105) on different liquid paths.

2. Laundry care appliance (100) according to claim 1, **characterised in that** the supply line (119) and the discharge line (121) are each fluidically connected to the outer tub (105), and that the supply line (119) is connected to a pump (127), which is embodied to pump washing liquid through the supply line (119) and out of the outer tub (105), and to supply the pumped-out washing liquid to the outer tub (105) again through the substance container (117) and through the discharge line (121).

3. Laundry care appliance (100) according to claim 1, **characterised in that** the outer tub (105) is fluidically connected to a drain line (113) of the laundry care appliance (100), in order to drain washing liquid from the laundry care appliance (100), that the supply line (119) is fluidically connected to the drain line (113), that the substance container (117) is embodied as a washing liquid storage unit for receiving washing liquid, and that the discharge line (121) is fluidically connected to the outer tub (105), wherein the discharge line (121) is connected to a liquid pump (137), which is embodied to pump washing liquid out of the substance container (117), through the discharge line (121) and into the outer tub (105).

4. Laundry care appliance (100) according to claim 3, **characterised in that** the drain line (113) has a drain container (135) for receiving washing liquid conducted through the drain line (113), wherein the supply line (119) is fluidically connected to the drain container (135) of the drain line (113), in order to supply washing liquid from the drain container (135), through the supply line (119) and to the substance container (117).

5. Laundry care appliance (100) according to claim 1, **characterised in that** the supply line (119) is fluidically connected to a water supply (109) of the laundry care appliance (100), in order to supply water from the water supply (109) through the supply line (119) and to the substance container (117).

6. Laundry care appliance (100) according to one of the preceding claims, **characterised in that** the polyoxometalate catalyst (129) is accommodated in the substance container (117) as a polyoxometalate-coated granulate.

7. Laundry care appliance (100) according to one of the preceding claims, **characterised in that** the polyoxometalate catalyst (129) is materially bonded to a container wall (131) of the substance container (117), wherein the container wall (131) is in particular coated with the polyoxometalate catalyst (129).

8. Laundry care appliance (100) according to one of the preceding claims, **characterised in that** the supply line (119) has a further valve (133), which is embodied to fluidically separate the supply line (119) from the substance container (117) in a first position, and to fluidically connect the supply line (119) to the substance container (117) in a second position, in order to enable the supplying of washing liquid into the substance container (117).

9. Laundry care appliance (100) according to one of the preceding claims, **characterised in that** the laundry care appliance (100) comprises a selection facility for the selection of a large number of laundry care programs, and that the laundry care appliance (100) comprises a controller, wherein the controller is embodied to control the valve (123) or the further valve (133) as a function of the selected laundry care program.

10. Laundry care appliance (100) according to one of the preceding claims, **characterised in that** the outer tub (105) is fluidically connected to a drain line (113) of the laundry care appliance, wherein the drain line (113) is connected to a drain pump (115), wherein the drain pump (115) is embodied to pump washing liquid through the drain line (113) and out of the laundry care appliance (100).

11. Laundry care appliance (100) according to one of the preceding claims, **characterised in that** a circulating element is arranged in the substance container (117), wherein the circulating element is embodied to circulate washing liquid in the substance container (117).

12. Laundry care appliance (100) according to one of the preceding claims, **characterised in that** an air introduction element is arranged in the substance container (117), wherein the air introduction element is embodied to introduce air into the washing liquid in the substance container (117).

13. Laundry care appliance (100) according to one of the preceding claims, **characterised in that** the polyoxometalate catalyst (129) comprises a tungstenate, wherein the tungstenate contains vanadium in particular.

14. Laundry care appliance (100) according to claim 13, **characterised in that** the tungstenate comprises the [SiV₃W₉O₄₀]⁷⁻ anion or is titanium-modified.

## Revendications

1. Appareil d'entretien du linge (100) comportant une cuve de lessivage (105) destinée à recevoir un liquide de lavage, un tambour de lavage (107) disposé dans la cuve de lessivage (105) et destiné à recevoir du linge, et un réservoir de substance (117) destiné à recevoir un catalyseur à base de polyoxométallate (129), dans lequel le réservoir de substance (117) est relié de manière hydraulique à une conduite d'amenée (119) destinée à alimenter en liquide le réservoir de substance (117), dans lequel le réservoir de substance (117) est relié de manière hydraulique à une conduite d'évacuation (121) destinée à l'évacuation du liquide de lavage vers la cuve de lessivage (105), dans lequel l'appareil d'entretien du linge (100) présente un bac d'incorporation (101) destiné à la mise à disposition de liquide de lavage, dans lequel le bac d'incorporation (101) est relié de manière hydraulique par le biais d'une conduite de bac (111) à la cuve de lessivage pour acheminer du liquide de lavage du bac d'incorporation (101) dans la cuve de lessivage (105) à travers la conduite de bac (111), **caractérisé en ce que** le catalyseur à base de polyoxométallate (109) est réalisé pour générer du peroxyde d'hydrogène par le biais d'une réaction chimique avec le liquide de lavage pour obtenir du liquide de lavage contenant du peroxyde d'hydrogène, et **en ce que** la conduite d'évacuation (121) présente une soupape (123), laquelle est réalisée pour séparer de manière hydraulique dans une première position la cuve de lessivage (105) du réservoir de substance (117) et pour relier de manière hydraulique dans une seconde position le réservoir de substance (117) avec la cuve de lessivage (105) pour amener le liquide de lavage contenant du peroxyde d'hydrogène à la cuve de lessivage (105) et pour rendre possible un blanchissement du linge dans le tambour de lavage (107),
dans lequel la conduite de bac (111) n'est pas reliée de manière hydraulique à la conduite d'amenée (119) ou à la conduite d'évacuation (121), de sorte que l'amenée de liquide de lavage à partir du bac d'incorporation (101) et l'amenée de liquide de lavage contenant du peroxyde d'hydrogène à partir du réservoir de substance (117) dans la cuve de lessivage (105) sont rendues possibles des trajets de liquide différents.

2. Appareil d'entretien du linge (100) selon la revendication 1, **caractérisé en ce que** la conduite d'amenée (119) et la conduite d'évacuation (121) sont respectivement reliées de manière hydraulique à la cuve de lessivage (105), et **en ce que** la conduite d'amenée (119) est reliée à une pompe (127), laquelle est réalisée pour vider par pompage hors de la cuve de lessivage (105) du liquide de lavage à travers la conduite d'amenée (119) et pour ramener le liquide de lavage vidé par pompage à la cuve de lessivage (105) à travers le réservoir de substance (117) et à travers la conduite d'évacuation (121).

3. Appareil d'entretien du linge (100) selon la revendication 1, **caractérisé en ce que** la cuve de lessivage (105) est reliée de manière hydraulique à une conduite de vidange (113) de l'appareil d'entretien du linge (100) pour détourner du liquide de lavage de l'appareil d'entretien du linge (100), **en ce que** la conduite d'amenée (119) est reliée de manière hydraulique à la conduite de vidange (113), **en ce que** le réservoir de substance (117) est réalisé en tant qu'accumulateur de liquide de lavage destiné à recevoir du liquide de lavage et **en ce que** la conduite de vidange (121) est reliée de manière hydraulique à la cuve de lessivage (105), dans lequel la conduite d'évacuation (121) est reliée à une pompe à liquide (137), laquelle est réalisée pour pomper du liquide de lavage à partir du réservoir de substance (117) dans la cuve de lessivage (105) à travers la conduite d'évacuation (121).

4. Appareil d'entretien du linge (100) selon la revendication 3, **caractérisé en ce que** la conduite de vidange (113) présente une cuve de vidange (135) destinée à recevoir du liquide de lavage dirigé à travers la conduite de vidange (113), dans lequel la conduite d'amenée (119) est reliée de manière hydraulique à la cuve de vidange (135) de la conduite de vidange (113) pour amener du liquide de lavage en provenance de la cuve de vidange (135) au réservoir de substance (117) à travers la conduite d'amenée (119).

5. Appareil d'entretien du linge (100) selon la revendication 1, **caractérisé en ce que** la conduite d'amenée (119) est reliée de manière hydraulique à une amenée d'eau (109) de l'appareil d'entretien du linge (100) pour amener de l'eau provenant de l'amenée d'eau (109) à la cuve de substance (117) à travers la conduite d'amenée (119).

6. Appareil d'entretien du linge (100) selon l'une des revendications précédentes, **caractérisé en ce que** le catalyseur à base de polyoxométallate (129) est reçu en tant que granulé revêtu de polyoxométallate dans le réservoir de substance (117).

7. Appareil d'entretien du linge (100) selon l'une des revendications précédentes, **caractérisé en ce que** le catalyseur à base de polyoxométallate (129) est relié par complémentarité de matières à une paroi de réservoir (131) du réservoir de substance (117), dans lequel la paroi de réservoir (131) est en particulier revêtue du catalyseur à base de polyoxométallate (129).

8. Appareil d'entretien du linge (100) selon l'une des revendications précédentes, **caractérisé en ce que** la conduite d'amenée (119) présente une soupape supplémentaire (133) qui est réalisée pour séparer de manière hydraulique dans une première position la conduite d'amenée (119) du réservoir de substance (117) et pour relier de manière hydraulique dans une deuxième position la conduite d'amenée (119) au réservoir de substance (117) pour rendre possible l'amenée de liquide de lavage dans la cuve de substance (117).

9. Appareil d'entretien du linge (100) selon l'une des revendications précédentes, **caractérisé en ce que** l'appareil d'entretien du linge (100) comprend un dispositif de sélection destiné à sélectionner une pluralité de programmes d'entretien du linge et **en ce que** l'appareil d'entretien du linge (100) comprend une commande, dans lequel la commande est réalisée pour commander la soupape (123) ou la soupape supplémentaire (133) en fonction du programme d'entretien du linge sélectionné.

10. Appareil d'entretien du linge (100) selon l'une des revendications précédentes, **caractérisé en ce que** la cuve de lessivage (105) est reliée de manière hydraulique à une conduite de vidange (113) de l'appareil d'entretien du linge (100), dans lequel la conduite de vidange (113) est reliée à une pompe de lessivage (115), dans lequel la pompe de lessivage (115) est réalisée pour vider par pompage du liquide de lavage provenant de l'appareil d'entretien du linge (100) à travers la conduite de vidange (113).

11. Appareil d'entretien du linge (100) selon l'une des revendications précédentes, **caractérisé en ce que** dans le réservoir de substance (117) est disposé un élément de circulation, dans lequel l'élément de circulation est réalisé pour faire circuler du liquide de lavage dans le réservoir de substance (117).

12. Appareil d'entretien du linge (100) selon l'une des revendications précédentes, **caractérisé en ce que** dans le réservoir de substance (117) est disposé un élément d'introduction d'air, dans lequel l'élément d'introduction d'air est réalisé pour introduire, dans le réservoir de substance (117), de l'air dans le liquide de lavage.

13. Appareil d'entretien du linge (100) selon l'une des revendications précédentes, **caractérisé en ce que** le catalyseur à base de polyoxométallate (129) comprend un tungstate, dans lequel le tungstate contient en particulier du vanadium.

14. Appareil d'entretien du linge (100) selon la revendication 13, **caractérisé en ce que** le tungstate comprend l'anion [SiV₃W₉O₄₀]⁷⁻ ou est modifié par du titane.
